# EUROPÄISCHE PATENTSCHRIFT

(11) **EP 3 750 213 B1**
(45) Veröffentlichungstag und Bekanntmachung des Hinweises auf die Patenterteilung: **24.06.2026**
(21) Anmeldenummer: 19702603.2
(22) Anmeldetag: 31.01.2019
(51) Int. Cl.: H01R 4/48

(54) **ANSCHLUSSBAUSTEIN ZUM ANSCHLIESSEN EINES ELEKTRISCHEN LEITERS SOWIE EINRICHTUNG MIT EINEM EXTERNEN STROMSCHIENENSTÜCK UND EINEM ANSCHLUSSBAUSTEIN**
CONNECTION MODULE FOR CONNECTING AN ELECTRIC CONDUCTOR, AND DEVICE WITH AN EXTERNAL BUSBAR PIECE AND A CONNECTION MODULE
MODULE DE CONNEXION POUR CONNECTER UN CONDUCTEUR ÉLECTRIQUE ET DISPOSITIF COMPORTANT UN TRONÇON DE BARRETTE CONDUCTRICE EXTERNE ET UN MODULE DE CONNEXION

(30) Priorität: 07.02.2018 DE 102018102699
(43) Veröffentlichungstag der Anmeldung: 16.12.2020
(73) Patentinhaber: Wago Verwaltungsgesellschaft mbH, 32423 Minden (DE)
(72) Erfinder: KÖLLMANN, Hans-Josef, 32425 Minden (DE)
(74) Vertreter: Kröncke, Rolf
(86) Internationale Anmeldenummer: PCT/EP2019/052387
(87) Internationale Veröffentlichungsnummer: WO 2019/154709

(56) Entgegenhaltungen:
- EP-A1- 3 139 444
- DE-A1- 10 253 858
- DE-A1- 102007 018 443
- DE-A1- 102009 035 716
- DE-A1- 102009 050 366
- DE-A1- 102010 025 930
- DE-A1- 102013 101 409
- DE-U1- 202015 105 022
- JP-A- 2004 165 045
- US-A- 5 975 940
- US-A1- 2007 072 481
- US-A1- 2009 264 027

## Beschreibung

Die Erfindung betrifft eine Einrichtung mit einem externen Stromschienenstück und einem derartigen Anschlussbaustein, der auf das externe Stromschienenstück aufgesteckt ist.

Bekannt sind beispielsweise Leiteranschlussklemmen mit Federkraftklemmung, die einen vollständigen Kontakteinsatz mit einer Klemmfeder und einem Stromschienenstück aufweisen, wie z.B. in der DE 10 2013 101 406 A1 beschrieben. In solchen Fällen ist das Stromschienenstück Teil der Leiteranschlussklemme, d.h. permanent zumindest teilweise innerhalb der Leiteranschlussklemme angeordnet, sodass jederzeit eine Klemmstelle an dem Stromschienenstück innerhalb der Leiteranschlussklemme vorhanden ist, an die ein elektrischer Leiter mittels eines Klemmschenkels der Klemmfeder angeklemmt werden kann.

Aus der US 5,975,940 ist eine Verbindungsklemme mit Federkraftklemmung zum Verbinden mehrerer Einzelleiter bekannt. Aus der US 2009/0264027 A1 ist eine Niederspannungs-Anschlussklemme mit Federkraftklemmung bekannt. Aus der US 2007/0072481 A1 ist ein federkraftbetriebenes Anschlussterminal bekannt. Aus der EP 3 139 444 A1 ist eine Leiteranschlussklemme mit Betätigungshebel bekannt. Aus der DE 20 2015 105 022 U1 ist eine Anschlussvorrichtung für Leiter bekannt. Aus der DE 10 2010 025 930 A1 ist eine Anschlussklemme mit einem Strombalken und einem Leiteraufnahmebereich zur Aufnahme eines Leiters und mit einer Klemmfeder zum Klemmen des Leiters bekannt. Aus der DE 102 53 858 A1 ist ein Anschlussklemmelement und eine damit gebildete Anschlussklemme bekannt. Aus JP 2004-165045 A ist eine Anschlussklemme zum Anschließen eines elektrischen Leiters an eine strangförmige Stromschiene bekannt. Aus der DE 10 2009 035 716 A1 ist ein Steckverbinder mit einem Isolierstoffgehäuse bekannt. Aus der DE 10 2007 018 443 A1 ist ein elektrischer Verbinder für die Verbindung eines Kontaktstiftes mit einem elektrischen Leiter bekannt.

Der Erfindung liegt die Aufgabe zugrunde, das technische Gebiet der Leiteranschlusstechnik mittels Federkraftklemmung um eine vorteilhafte neue Variante zu bereichern.

Diese Aufgabe wird durch eine Einrichtung mit einem externen Stromschienenstück und einem Anschlussbaustein zum Anschließen eines elektrischen Leiters mittels Federkraftklemmung an das externe Stromschienenstückgemäß Anspruch 1 gelöst.

Im Unterschied zu den aus dem Stand der Technik bekannten Leiteranschlussklemmen weist der Anschlussbaustein somit keinen vollständigen Kontakteinsatz auf, da das für die Bildung der Klemmstelle erforderliche Stromschienenstück nicht Teil des Anschlussbausteins ist. Im Isolierstoffgehäuse ist lediglich eine Klemmstellen-Position vorhanden, somit eine Stelle oder ein Bereich, an der die gewünschte Klemmstelle zum Festklemmen des elektrischen Leiters gebildet werden kann, z.B. im Sinne eines Platzhalters, wenn das externe Stromschienenstück mit dem Anschlussbaustein verbunden ist. Hierfür weist das Isolierstoffgehäuse definierte Einführungsöffnungen für den elektrischen Leiter und das externe Stromschienenstück auf, sodass diese beiden Elemente die Klemmstellen-Position auf einfache Weise erreichen können und dort miteinander elektrisch kontaktiert werden, indem der Klemmschenkel den elektrischen Leiter am externen Stromschienenstück festklemmt. Die Klemmstelle kann somit zwischen dem Klemmschenkel und dem externen Stromschienenstück gebildet sein, wenn das externe Stromschienenstück mit dem Anschlussbaustein verbunden ist.

Ein solcher Anschlussbaustein kann sehr einfach und kostengünstig bereitgestellt werden. Im einfachsten Fall kann der Anschlussbaustein nur mit den Bauteilen Isolierstoffgehäuse und Klemmfeder bereitgestellt werden. Das Isolierstoffgehäuse besteht aus einem isolierenden Material, z.B. aus Kunststoff. Beispielsweise kann das Isolierstoffgehäuse als Kunststoff-Spritzgussbauteil bereitgestellt werden. Dementsprechend kann der Anschlussbaustein auch im Hinblick auf das Isolierstoffgehäuse einfach und kostengünstig ausgebildet sein. Es ist insbesondere kein schwerer und aufwändiger Metallrahmen erforderlich.

Insofern könnte man sagen, dass der Anschlussbaustein selbst im Unterschied zum Stand der Technik nicht elektrisch leitend ist. Erst bei Anbringung des Anschlussbausteins an das externe Stromschienenstück kann ein leitender Kontakt zwischen einem in dem Anschlussbaustein aufgenommenen elektrischen Leiter und dem externen Stromschienenstück hergestellt werden.

Ferner ist je nach Leiterquerschnitt die geringstmögliche Teilung konstruierbar, da der Außendurchmesser des Isoliermantels des anzuschließenden elektrischen Leiters selbst die Teilung vorgibt und einen Teil der Außenwand des Anschlussbausteins bilden kann. Die Ausnehmungen des Isolierstoffgehäuses sowie der gesamte Anschlussbaustein können dafür so geformt sein, dass auch eine Einführung und/oder ein Einsetzen von Leiterplattenfingern als elektrische Leiter möglich ist.

Des Weiteren kann der Anschlussbaustein über unterschiedliche Anreihmöglichkeiten verfügen, die einen flexiblen Aufbau und eine flexible Konfektionierung ermöglichen. Der Anschlussbaustein ist beliebig einsetzbar, z.B. für Potenzialverteiler, Durchführklemmen, Industriesteckverbinder.

Ohne dass ein Widerspruch zu den vorherigen Erläuterungen vorliegt, kann der Anschlussbaustein auch eine eigene Stromschiene oder ein Stromschienenstück aufweisen, die oder das Teil des Anschlussbausteins ist, jedoch nicht in der Art, dass damit die Klemmstelle zum Festklemmen des elektrischen Leiters gebildet wird.

Gemäß einer vorteilhaften Weiterbildung der Erfindung ist vorgesehen, dass der Anschlussbaustein stromschienenlos ausgebildet ist. In diesem Fall weist der Anschlussbaustein überhaupt keine eigene Stromschiene oder Stromschienenstück auf. Auch dies ist förderlich für eine einfache und kostengünstige Ausgestaltung des Anschlussbausteins.

Das externe Stromschienenstück ist wie eine Steckzunge ausgebildet, die in die Stromschienenstück-Einführungsöffnung eingesteckt werden kann. Diese Steckzunge kann beispielsweise ähnlich wie ein Kontaktstift oder ein flacher Messerkontakt eines Steckverbinders ausgebildet sein.

Wie erwähnt, kann die Klemmstellenposition eine einzige, genau definierte Stelle im Isolierstoffgehäuse sein, oder ein bestimmter definierter Bereich im Isolierstoffgehäuse, beispielsweise ein Toleranzbereich beim Einführen des externen Stromschienenstücks, mit der die Klemmstelle gebildet werden kann.

Gemäß einer vorteilhaften Weiterbildung der Erfindung ist vorgesehen, dass die Klemmstellen-Position durch die Formgebung der Klemmfeder, durch die Formgebung des Isolierstoffgehäuses und/oder die Anordnung der Klemmfeder im Isolierstoffgehäuse definiert ist. Beispielsweise wird die Klemmstellen-Position durch die Lage des Klemmschenkels und insbesondere die Lage einer Klemmkante des Klemmschenkels, die an dessen freien Ende angeordnet sein kann, zumindest in einem gewissen Bereich festgelegt. Weiterhin definiert die Formgebung des Isolierstoffgehäuses, insbesondere die Lage innerer Wände und/oder der nachfolgend erläuterten ersten und zweiten Anlageflächen, eine solche Klemmstellen-Position, sowie die Lage und Anordnung der Leitereinführungsöffnung und der Stromschienenstück-Einführungsöffnung.

Zum Öffnen der Klemmstelle kann die Klemmfeder, z.B. der Klemmschenkel, durch ein externes Werkzeug betätigt werden, z.B. durch einen Schraubendreher.

Gemäß einer vorteilhaften Weiterbildung der Erfindung ist vorgesehen, dass der Anschlussbaustein als weiteres Bauteil ein Betätigungselement aufweist, insbesondere einen Betätigungshebel oder einen Betätigungsdrücker, mit dem der Klemmschenkel der Klemmfeder durch manuelle Betätigung auslenkbar ist, um die Klemmstelle zu öffnen. Dies hat den Vorteil, dass der Anschlussbaustein bereits eine eigene Betätigungsmöglichkeit zum Öffnen der Klemmstelle aufweist, nämlich das Betätigungselement, das somit Teil des Anschlussbausteins ist. Wird ein Betätigungsdrücker eingesetzt, kann dieser z.B. linear verschieblich in dem Isolierstoffgehäuse gelagert sein. Wird ein Betätigungshebel eingesetzt, kann dieser beispielweise verschwenkbar in dem Isolierstoffgehäuse gelagert sein.

Gemäß einer vorteilhaften Weiterbildung der Erfindung ist vorgesehen, dass das Isolierstoffgehäuse eine erste Anlagefläche aufweist, an der das externe Stromschienenstück anlegbar ist. Auf diese Weise wird eine Verschiebbarkeit des Isolierstoffgehäuses und damit des gesamten Anschlussbausteins gegenüber dem externen Stromschienenstück begrenzt. Das externe Stromschienenstück kann dabei insbesondere mit seiner der Klemmstelle abgewandten Seite, d.h. derjenigen Seite, an der nicht der elektrische Leiter an der dem externen Stromschienenstück aufliegt, an die erste Anlagefläche anlegbar sein.

Gemäß der Erfindung ist vorgesehen, dass das Isolierstoffgehäuse eine zweite Anlagefläche aufweist, an der eine mit dem externen Stromschienenstück verbundene Anlagezunge anlegbar ist. Auf diese Weise wird die erwähnte Verschiebbarkeit des Isolierstoffgehäuses gegenüber dem externen Stromschienenstück in der entgegengesetzten Richtung begrenzt. Um eine mechanische Überbestimmung zu vermeiden, kann das Isolierstoffgehäuse so ausgelegt sein, dass immer nur eine der ersten und zweiten Anlageflächen mit dem jeweiligen Gegenstück, d.h. entweder dem externen Stromschienenstück oder der Anlagezunge, zur Anlage kommen kann. Die zweite Anlagefläche kann z.B. als eine der ersten Anlagefläche gegenüberliegende Anlagefläche ausgebildet sein.

Das externe Stromschienenstück ist wie eine Kontaktzunge ausgebildet. Das externe Stromschienenstück weist auch die Anlagezunge auf, d.h. aus einem Stück mit der Anlagezunge ausgebildet.

Zum Einführen der Anlagezunge in das Isolierstoffgehäuse kann eine weitere Einführungsöffnung in dem Isolierstoffgehäuse ausgebildet sein. Alternativ kann auch die Stromschienenstück-Einführungsöffnung entsprechend groß dimensioniert sein, so dass sie auch zum Einführen der Anlagezunge dienen kann.

Gemäß der Erfindung ist vorgesehen, dass die Klemmfeder einen Anlageschenkel aufweist, über den die Klemmfeder gegenüber der Kraft des Klemmschenkels abstützbar ist, wobei der Anlageschenkel an der Anlagezunge abgestützt ist, wenn das externe Stromschienenstück mit der damit verbundenen Anlagezunge mit dem Anschlussbaustein verbunden ist. Auf diese Weise kann die Klemmfeder zwischen der Anlagezunge und dem externen Stromschienenstück eingespannt sein, sodass im Wesentlichen keine Federkraft auf das umgebende Isolierstoffgehäuse übertragen wird. Ist ein elektrischer Leiter an der Klemmstelle festgeklemmt, so stützt sich die Klemmfeder auf der Seite des Klemmschenkels über den elektrischen Leiter auf dem externen Stromschienenstück ab. In beiden Fällen wird somit das Isolierstoffgehäuse, das z.B. aus Kunststoff bestehen kann, vor einer Belastung mit der Federkraft geschont.

Gemäß einer vorteilhaften Weiterbildung der Erfindung ist vorgesehen, dass der Anschlussbaustein ein Übergehäuse aufweist, das wenigstens einen Teil des Isolierstoffgehäuses umgibt. Das Übergehäuse kann insbesondere als optionale Erweiterung zum Anschlussbaustein angeboten werden, sodass der Anwender je nach Einsatzzweck auswählen kann, ob der Anschlussbaustein mit oder ohne Übergehäuse eingesetzt wird. So kann das Isolierstoffgehäuse beispielsweise sehr materialsparend realisiert werden, wodurch in bestimmten Anwendungsfällen aber möglicherweise keine ausreichende Isolation gegenüber den stromführenden Elementen vorhanden ist. Durch das zusätzliche Verwenden des Übergehäuses kann der Anschlussbaustein aufgerüstet werden, um auch solche Anforderungen zu erfüllen. Das Übergehäuse kann z.B. über Rastelemente mit dem Isolierstoffgehäuse verbunden werden.

Zudem ist durch die minimale Ausbildung des Isolierstoffgehäuses eine hohe Packungsdichte benachbarter Anschlussbausteine möglich, da die Teilung auf benachbarte Isolierstoffgehäuse reduziert werden kann.

Gemäß einer vorteilhaften Weiterbildung der Erfindung ist vorgesehen, dass das Übergehäuse einen Leiteranschlag für den anzuklemmenden elektrischen Leiter bildet und/oder für eine Erhöhung der mechanischen Festigkeit des Anschlussbausteins und/oder für die Erzeugung vorgegebener Kriech- und Luftstrecken eingerichtet ist. Auf diese Weise kann der Anschlussbaustein nach Wahl des Anwenders und mit wenig Aufwand auf den gewünschten Anwendungszweck hin optimiert werden.

Gemäß einer vorteilhaften Weiterbildung der Erfindung ist vorgesehen, dass das Isolierstoffgehäuse eine oder zwei an gegenüberliegenden Seitenwänden angeordnete, sich in Leitereinsteckrichtung erstreckende Ausnehmungen aufweist, in denen ein Isoliermantel eines an der Klemmstelle angeklemmten elektrischen Leiters platzierbar ist. Auf diese Weise kann ein sehr schmal bauender Anschlussbaustein realisiert werden, der die geringstmögliche Teilung bei Aneinanderreihung mehrerer Anschlussbausteine nebeneinander ermöglicht.

Bei der erfindungsgemäßen Einrichtung ist der Anschlussbaustein mittels seiner Stromschienenstück-Einführungsöffnung auf das externe Stromschienenstück aufgesteckt, sodass an der Klemmstellen-Position die Klemmstelle zum Festklemmen des elektrischen Leiters an dem externen Stromschienenstück mittels des Klemmschenkels der Klemmfeder gebildet ist, und der Anlageschenkel an der Anlagezunge abgestützt ist, sodass die Klemmfeder zwischen der mit dem externen Stromschienenstück verbundenen Anlagezunge und dem externen Stromschienenstück eingespannt ist. Auch hierdurch können die zuvor erläuterten Vorteile realisiert werden.

Die Erfindung wird nachfolgend anhand eines Ausführungsbeispiels unter Verwendung von Zeichnungen näher erläutert.

Es zeigen
- Figur 1 -: einen Anschlussbaustein in Seitenansicht und
- Figur 2 -: den Anschlussbaustein gemäß Figur 1 in der Blickrichtung A und
- Figur 3 -: den Anschlussbaustein gemäß Figur 1 in der Blickrichtung B und
- Figur 4 -: den Anschlussbaustein gemäß Figur 1 in der Blickrichtung C.

Die Figuren zeigen den Anschlussbaustein in den verschiedenen Betrachtungsrichtungen in einer teiltransparenten Darstellung, d.h. derart, dass zum Teil verdeckte Bauteile gestrichelt dargestellt sind. Die in den Figuren verwendeten Bezugszeichen haben folgende Bedeutung:

### Bezugszeichenliste:

- 1: Anschlussbaustein
- 2: Isolierstoffgehäuse
- 3: Stromschiene
- 4: Klemmfeder
- 5: Betätigungselement
- 20: Leitereinführungsöffnung
- 21: erste Anlagefläche
- 22: zweite Anlagefläche
- 23: Prüfstiftöffnung
- 24: Leitereinführ-Hilfselement
- 25: Ausnehmungen
- 26: Klemmstellen-Position
- 27: Stromschienenstück-Einführungsöffnung
- 30: Stromschienenstück
- 31: Anlagenzunge
- 32: Klemmstelle
- 40: Anlageschenkel
- 41: Fixierzunge
- 42: Federbogen
- 43: Klemmschenkel
- 44: Klemmkante
- 50: manueller Betätigungsbereich
- 51: Seitenwangen
- 52: Federmitnehmer
- L: Leitereinführrichtung

Der in den Figuren dargestellte Anschlussbaustein 1 weist ein Isolierstoffgehäuse 2 und eine zumindest überwiegend innerhalb des Isolierstoffgehäuses 2 angeordnete Klemmfeder 4 sowie ein in diesem Fall als Betätigungshebel ausgebildetes Betätigungselement 5 auf.

Das Isolierstoffgehäuse 2 weist eine Leitereinführungsöffnung 20 auf, durch die ein elektrischer Leiter in einer Leitereinführrichtung L in das Isolierstoffgehäuse 2 eingeführt werden kann und zu einer nachfolgend noch näher erläuterten Klemmstellen-Position 26 geführt werden kann. Auf der der Leitereinführungsöffnung 20 gegenüberliegenden Seite des Isolierstoffgehäuses 2 weist dieses eine Stromschienenstück-Einführungsöffnung 27 auf, durch die ein externes Stromschienenstück 30 in das Isolierstoffgehäuse 2 eingeführt werden kann und ebenfalls zu der Klemmstellen-Position 26 geführt werden kann.

Das Isolierstoffgehäuse 2 weist außerdem eine erste Anlagefläche 21 auf, an der das externe Stromschienenstück innerhalb des Isolierstoffgehäuses 2 daran anliegen kann. Das Isolierstoffgehäuse 2 weist außerdem eine zweite Anlagefläche 22 auf, an der eine mit dem externen Stromschienenstück 30 verbundene Anlagezunge 31 innerhalb des Isolierstoffgehäuses 2 zur Anlage mit dem Isolierstoffgehäuse 2 kommen kann.

Auf der Seite der Leitereinführungsöffnung 20 weist das Isolierstoffgehäuse eine Prüfstiftöffnung 23 auf, z.B. zwischen der Leitereinführungsöffnung 20 und einem manuellen Betätigungsbereich 50 des Betätigungselements 5. Durch die Prüfstiftöffnung 23 kann ein Prüfstift eingeführt werden und mit der Klemmfeder 4 in Kontakt gebracht werden, z.B. an dem Federbogen 42.

Das Isolierstoffgehäuse 2 weist an jeweiligen Seitenwänden Ausnehmungen 25 auf, die in Form eines Längsschlitzes ausgebildet sein können, der sich in Leitereinführöffnung L erstreckt. Die Ausnehmungen 25 können beispielsweise an der Leitereinführungsöffnung 20 beginnen und sich ein Stück entlang der Seitenwände erstrecken, z.B. über einen Bereich von 20% bis 50% der Länge des Isolierstoffgehäuses 2, gemessen in Leitereinführungsrichtung L. Die Ausnehmungen 25 erlauben es, auch einen elektrischen Leiter mit großem Querschnitt einzuführen, sodass die Leitereinführungsöffnung 20 praktisch ausgefüllt ist und sich der Isoliermantel des Leiters bis in die Ausnehmungen 25 erstreckt. Auf diese Weise wird ein Anschlussbaustein mit geringstmöglicher Teilung realisiert.

Wie die Figur 1 zeigt, ist das externe Stromschienenstück 30 Teil einer sich überwiegend außerhalb des Isolierstoffgehäuses 2 erstreckenden Stromschiene 3 in Form einer aus der Stromschiene 3 herausgebogenen Kontaktzunge. Ebenso ist die Anlagezunge 31 Teil dieser Stromschiene 3 in Form einer aus der Stromschiene 3 herausgebogenen Zunge. Die Stromschiene 3 mit dem externen Stromschienenstück 30 und der Anlagezunge 31 ist nur in der Figur 1 dargestellt, die Figuren 2 bis 4 zeigen dieses externe Bauteil der besseren Übersichtlichkeit halber nicht.

Die Klemmfeder 4 weist einen Anlageschenkel 40 auf, der an einem freien Ende der Klemmfeder 4 mit einer Fixierzunge 41 endet. Auf der anderen Seite schließt sich an den Anlageschenkel 40 der Federbogen 42 und daran wiederum der Klemmschenkel 43 an, der am freien Ende mit einer Klemmkante 44 endet. Die Klemmung eines anzuschließenden elektrischen Leiters erfolgt zwischen der Klemmkante 44 und einer Klemmstelle 32 des externen Stromschienenstücks 30. Dementsprechend erstreckt sich der Klemmschenkel 43 mit der Klemmkante 44 ebenfalls bis hin zur Klemmstellen-Position 26.

In einem dem Klemmschenkel 43 gegenüberliegenden Bereich des Isolierstoffgehäuses 2, z.B. in einem Bodenbereich, kann ein in Leitereinführrichtung L rampenförmig ansteigendes Leitereinführ-Hilfselement 24 angeordnet sein, das beispielsweise einstückig mit dem Isolierstoffgehäuse 2 ausgebildet sein kann. Durch das Leitereinführ-Hilfselement 24 wird ein einzusteckender elektrischer Leiter noch besser zur Klemmstelle 32 hingeführt.

Das Betätigungselement 5 weist den manuellen Betätigungsbereich 50 auf, z.B. in Form eines Hebelgriffs, von dem aus sich das Betätigungselement 5 über zwei Seitenwangen 51 über das Isolierstoffgehäuse 2 erstreckt und dieses zumindest zum Teil umgreift. An den Seitenwangen 51 ist jeweils an der Innenseite, d.h. an der zur Klemmfeder 4 gerichteten Seite, ein Federmitnehmer 52 angeordnet, z.B. einstückig daran angeformt. Wird das Betätigungselement 5 gegenüber der in Figur 1 dargestellten Position entgegen der Uhrzeigerrichtung verschwenkt, so wird der Klemmschenkel 43 durch die Federmitnehmer 52 nach oben hin ausgelenkt, sodass die Klemmkante 44 von dem externen Stromschienenstück 30 abgehoben und fortbewegt wird. Auf diese Weise kann die Klemmstelle geöffnet werden, sodass ein festgeklemmter elektrischer Leiter entfernt werden kann oder ein anzuklemmender elektrischer Leiter leicht eingeführt werden kann.

Die Klemmfeder 4 ist auf der Seite des Klemmschenkels 43 an dem externen Stromschienenstück 30 aufgelagert, entweder direkt, wenn kein elektrischer Leiter festgeklemmt ist, oder indirekt über den elektrischen Leiter, wenn dieser an der Klemmstelle 32 angeordnet ist. Auf der Seite des Anlageschenkels 40 ist die Klemmfeder 4 an der Anlagezunge 31 aufgelagert, z.B. durch die Fixierzunge 41.

## Patentansprüche

1. Einrichtung mit einem externen Stromschienenstück (30) und einem Anschlussbaustein (1) zum Anschließen eines elektrischen Leiters mittels Federkraftklemmung an das externe Stromschienenstück (30), das nicht Teil des Anschlussbausteins (1) ist, mit folgenden Merkmalen:
a) der Anschlussbaustein (1) weist wenigstens eine Klemmfeder (4) und ein die Klemmfeder (4) zumindest teilweise umgebendes Isolierstoffgehäuse (2) auf,
b) im Isolierstoffgehäuse (2) ist eine Klemmstellen-Position (26) vorhanden, an der eine Klemmstelle (32) zum Festklemmen des elektrischen Leiters an dem externen Stromschienenstück (30) mittels eines Klemmschenkels (43) der Klemmfeder (4) gebildet ist, wenn das externe Stromschienenstück (30) mit dem Anschlussbaustein (1) verbunden ist,
c) das Isolierstoffgehäuse (2) weist eine Leitereinführungsöffnung (20) auf, die ein Einführen des mittels des Klemmschenkels (43) festzuklemmenden elektrischen Leiters zu der Klemmstellen-Position (26) ermöglicht,
d) das Isolierstoffgehäuse (2) weist eine Stromschienenstück-Einführungsöffnung (27) auf, die ein Einführen des externen Stromschienenstücks (30), an dem der elektrische Leiter mittels des Klemmschenkels (43) festgeklemmt werden soll, zu der Klemmstellen-Position (26) ermöglicht,
wobei das Isolierstoffgehäuse (2) eine zweite Anlagefläche (22) aufweist, an der eine mit dem externen Stromschienenstück (30) verbundene Anlagezunge (31) anlegbar ist, wobei die Klemmfeder (4) einen Anlageschenkel (40) aufweist, über den die Klemmfeder (4) gegenüber der Kraft des Klemmschenkels (43) abstützbar ist, **dadurch gekennzeichnet, dass** das externe Stromschienenstück (30) Teil einer sich überwiegend außerhalb des Isolierstoffgehäuses (2) erstreckenden Stromschiene (3) in Form einer aus der Stromschiene (3) herausgebogenen Kontaktzunge ist und die Anlagezunge (31) Teil dieser Stromschiene (3) in Form einer aus der Stromschiene (3) herausgebogenen Zunge ist, wobei der Anschlussbaustein (1) mittels seiner Stromschienenstück-Einführungsöffnung (27) auf das externe Stromschienenstück (30) aufgesteckt ist, sodass an der Klemmstellen-Position (26) die Klemmstelle (32) zum Festklemmen des elektrischen Leiters an dem externen Stromschienenstück (30) mittels des Klemmschenkels (43) der Klemmfeder (4) gebildet ist, und dass der Anlageschenkel (40) an der Anlagezunge (31) abgestützt ist.

2. Einrichtung nach Anspruch 1, **dadurch gekennzeichnet, dass** der Anschlussbaustein (1) stromschienenlos ausgebildet ist.

3. Einrichtung nach einem der vorhergehenden Ansprüche, **dadurch gekennzeichnet, dass** die Klemmstellen-Position (26) durch die Formgebung der Klemmfeder (4), durch die Formgebung des Isolierstoffgehäuses (2) und/oder die Anordnung der Klemmfeder (4) im Isolierstoffgehäuse (2) definiert ist.

4. Einrichtung nach einem der vorhergehenden Ansprüche, **dadurch gekennzeichnet, dass** der Anschlussbaustein (1) als weiteres Bauteil ein Betätigungselement (5) aufweist, insbesondere einen Betätigungshebel oder einen Betätigungsdrücker, mit dem der Klemmschenkel (43) der Klemmfeder (4) durch manuelle Betätigung auslenkbar ist, um die Klemmstelle (32) zu öffnen.

5. Einrichtung nach einem der vorhergehenden Ansprüche, **dadurch gekennzeichnet, dass** das Isolierstoffgehäuse (2) eine erste Anlagefläche (21) aufweist, an der das externe Stromschienenstück (30) anlegbar ist.

6. Einrichtung nach einem der vorhergehenden Ansprüche, **dadurch gekennzeichnet, dass** der Anschlussbaustein (1) ein Übergehäuse aufweist, das wenigstens einen Teil des Isolierstoffgehäuses (2) umgibt.

7. Einrichtung nach Anspruch 6, **dadurch gekennzeichnet, dass** das Übergehäuse einen Leiteranschlag für den anzuklemmenden elektrischen Leiter bildet und/oder für eine Erhöhung der mechanischen Festigkeit des Anschlussbausteins (1) und/oder für die Erzeugung vorgegebener Kriech- und Luftstrecken eingerichtet ist.

8. Einrichtung nach einem der vorhergehenden Ansprüche, **dadurch gekennzeichnet, dass** das Isolierstoffgehäuse (2) eine oder zwei an gegenüberliegenden Seitenwänden angeordnete, sich in Leitereinsteckrichtung (L) erstreckende Ausnehmungen (25) aufweist, in denen ein Isoliermantel eines an der Klemmstelle (32) angeklemmten elektrischen Leiters platzierbar ist.

## Claims

1. A device with an external busbar piece (30) and a connection module (1) for connecting an electrical conductor by means of spring-force clamping to the external busbar piece (30), which is not part of the connection module (1), with the following features:
a) the connection module (1) comprises at least one clamping spring (4) and an insulating housing (2) at least partially surrounding the clamping spring (4),
b) in the insulating housing (2), a clamping point position (26) is provided, at which a clamping point (32) for clamping the electrical conductor to the external busbar piece (30) is formed by means of a clamping leg (43) of the clamping spring (4) when the external busbar piece (30) is connected to the connection module (1),
c) the insulating housing (2) has a conductor insertion opening (20) which allows the insertion of the electrical conductor to be clamped by means of the clamping leg (43) to the clamping point position (26),
d) the insulating housing (2) has a busbar piece insertion opening (27) which allows the insertion of the external busbar piece (30), to which the electrical conductor is to be clamped by means of the clamping leg (43), to the clamping point position (26),
wherein the insulating housing (2) has a second contact surface (22) on which a contact tongue (31) connected to the external busbar piece (30) can be placed, wherein the clamping spring (4) has a support leg (40) via which the clamping spring (4) can be supported against the force of the clamping leg (43), **characterized in that** the external busbar piece (30) is part of a busbar (3) extending predominantly outside the insulating housing (2) in the form of a contact tongue bent out of the busbar (3), and the contact tongue (31) is part of this busbar (3) in the form of a tongue bent out of the busbar (3), wherein the connection module (1) is plugged onto the external busbar piece (30) by means of its busbar piece insertion opening (27), so that at the clamping point position (26) the clamping point (32) for clamping the electrical conductor to the external busbar piece (30) is formed by means of the clamping leg (43) of the clamping spring (4), and that the support leg (40) is supported on the contact tongue (31).

2. The device according to claim 1, **characterized in that** the connection module (1) is designed without a busbar.

3. The device according to one of the preceding claims, **characterized in that** the clamping point position (26) is defined by the shape of the clamping spring (4), by the shape of the insulating housing (2) and/or the arrangement of the clamping spring (4) in the insulating housing (2).

4. The device according to one of the preceding claims, **characterized in that** the connection module (1) comprises as a further component an actuating element (5), in particular an actuating lever or an actuating pusher, with which the clamping leg (43) of the clamping spring (4) can be deflected by manual actuation in order to open the clamping point (32).

5. The device according to one of the preceding claims, **characterized in that** the insulating housing (2) has a first contact surface (21) on which the external busbar piece (30) can be placed.

6. The device according to one of the preceding claims, **characterized in that** the connection module (1) has an outer housing which surrounds at least a part of the insulating housing (2).

7. The device according to claim 6, **characterized in that** the outer housing forms a conductor stop for the electrical conductor to be clamped and/or is arranged for increasing the mechanical strength of the connection module (1) and/or for generating predetermined creepage and clearance distances.

8. The device according to one of the preceding claims, **characterized in that** the insulating housing (2) has one or two recesses (25) arranged on opposite side walls and extending in the conductor insertion direction (L), in which an insulating sheath of an electrical conductor clamped at the clamping point (32) can be placed.

## Revendications

1. Dispositif avec une pièce de barre conductrice externe (30) et un module de raccordement (1) pour le raccordement d'un conducteur électrique au moyen d'un serrage par force de ressort sur la pièce de barre conductrice externe (30), qui ne fait pas partie du module de raccordement (1), présentant les caractéristiques suivantes :
a) le module de raccordement (1) comprend au moins un ressort de serrage (4) et un boîtier en matériau isolant (2) entourant au moins partiellement le ressort de serrage (4),
b) dans le boîtier en matériau isolant (2) est prévue une position de point de serrage (26), à laquelle un point de serrage (32) pour la fixation du conducteur électrique sur la pièce de barre conductrice externe (30) est formé au moyen d'une branche de serrage (43) du ressort de serrage (4) lorsque la pièce de barre conductrice externe (30) est connectée au module de raccordement (1),
c) le boîtier en matériau isolant (2) présente une ouverture d'introduction de conducteur (20) qui permet d'introduire le conducteur électrique à serrer au moyen de la branche de serrage (43) jusqu'à la position du point de serrage (26),
d) le boîtier en matériau isolant (2) présente une ouverture d'introduction de pièce de barre conductrice (27) qui permet d'introduire la pièce de barre conductrice externe (30), sur laquelle le conducteur électrique doit être serré au moyen de la branche de serrage (43), jusqu'à la position du point de serrage (26),
le boîtier en matériau isolant (2) présentant une deuxième surface d'appui (22) sur laquelle une languette d'appui (31) reliée à la pièce de barre conductrice externe (30) peut être appliquée, le ressort de serrage (4) présentant une branche d'appui (40) par laquelle le ressort de serrage (4) peut être supporté contre la force de la branche de serrage (43), **caractérisé en ce que** la pièce de barre conductrice externe (30) fait partie d'une barre conductrice (3) s'étendant principalement à l'extérieur du boîtier en matériau isolant (2) sous la forme d'une languette de contact pliée à partir de la barre conductrice (3), et la languette d'appui (31) fait partie de cette barre conductrice (3) sous la forme d'une languette pliée à partir de la barre conductrice (3), le module de raccordement (1) étant enfiché sur la pièce de barre conductrice externe (30) au moyen de son ouverture d'introduction de pièce de barre conductrice (27), de sorte qu'à la position du point de serrage (26), le point de serrage (32) pour la fixation du conducteur électrique sur la pièce de barre conductrice externe (30) est formé au moyen de la branche de serrage (43) du ressort de serrage (4), et que la branche d'appui (40) est supportée sur la languette d'appui (31).

2. Dispositif selon la revendication 1, **caractérisé en ce que** le module de raccordement (1) est conçu sans barre conductrice.

3. Dispositif selon l'une des revendications précédentes, **caractérisé en ce que** la position du point de serrage (26) est définie par la forme du ressort de serrage (4), par la forme du boîtier en matériau isolant (2) et/ou par la disposition du ressort de serrage (4) dans le boîtier en matériau isolant (2).

4. Dispositif selon l'une des revendications précédentes, **caractérisé en ce que** le module de raccordement (1) comprend, en tant que composant supplémentaire, un élément d'actionnement (5), en particulier un levier d'actionnement ou un poussoir d'actionnement, avec lequel la branche de serrage (43) du ressort de serrage (4) peut être déplacée par actionnement manuel pour ouvrir le point de serrage (32).

5. Dispositif selon l'une des revendications précédentes, **caractérisé en ce que** le boîtier en matériau isolant (2) présente une première surface d'appui (21) sur laquelle la pièce de barre conductrice externe (30) peut être appliquée.

6. Dispositif selon l'une des revendications précédentes, **caractérisé en ce que** le module de raccordement (1) présente un sur-boîtier qui entoure au moins une partie du boîtier en matériau isolant (2).

7. Dispositif selon la revendication 6, **caractérisé en ce que** le sur-boîtier forme une butée de conducteur pour le conducteur électrique à serrer et/ou est conçu pour augmenter la résistance mécanique du module de raccordement (1) et/ou pour créer des lignes de fuite et des distances d'isolement prédéfinies.

8. Dispositif selon l'une des revendications précédentes, **caractérisé en ce que** le boîtier en matériau isolant (2) présente un ou deux évidements (25) disposés sur des parois latérales opposées et s'étendant dans la direction d'insertion du conducteur (L), dans lesquels une gaine isolante d'un conducteur électrique serré au point de serrage (32) peut être placée.
